# EUROPÄISCHE PATENTSCHRIFT

(11) **EP 2 055 437 B1**
(45) Veröffentlichungstag und Bekanntmachung des Hinweises auf die Patenterteilung: **12.05.2010**
(21) Anmeldenummer: 08017868.4
(22) Anmeldetag: 11.10.2008
(51) Int. Cl.: B25B 23/04, B25B 23/06

(54) **Schraubenmagazin- Vorsatzgerät für ein Schraubgerät**
Screw cartridge auxiliary device for a screw device
Appareil adaptable à cartouche de vis pour un appareil de vissage

(30) Priorität: 30.10.2007 DE 102007051770
(43) Veröffentlichungstag der Anmeldung: 06.05.2009
(73) Patentinhaber: Protool GmbH, 73240 Wendlingen (DE)
(72) Erfinder: Grulich, Petr, 73230 Kirchheim (DE)
(74) Vertreter: Bregenzer, Michael

(56) Entgegenhaltungen:
- EP-A- 0 949 046
- US-A- 3 554 246
- US-A- 4 062 388
- US-A- 5 138 913
- US-A- 5 303 620
- US-A- 5 337 635

## Beschreibung

Die Erfindung betrifft ein Schraubenmagazin-Vorsatzgerät für ein motorisch antreibbares Schraubgerät nach dem Oberbegriff des Anspruches 1.

Ein mit einem solchen Vorsatzgerät ausgestattetes Schraubgerät kann man zum aufeinanderfolgenden Einschrauben einer Vielzahl von Schrauben in ein Werkstück verwenden, ohne dass jedes Mal die nächste Schraube ergriffen und bis zum Ansetzen des Schraubendreherwerkzeugs von Hand gehalten werden muss.

Das Schraubenmagazin wird üblicherweise von einem am Schlittenteil eingehängten, quer zur Einschraubrichtung schrittweise vorbewegbaren Magazingurt gebildet, in den eine Reihe von in Querrichtung aufeinanderfolgenden Schrauben eingesetzt ist, die nacheinander in eine dem Schraubendreherwerkzeug gegenüberliegende Lage gebracht und beim Vorbewegen des Schraubgeräts relativ zum am Werkzeug abgestützten Schlittenteil vom Schraubendreherwerkzeug aus dem Magazingurt gedrückt werden und dann eingeschraubt werden können.

Bei herkömmlichen Vorsatzgeräten besteht die Gefahr, dass das mit dem Abtriebsteil des Schraubgerätes zusammengesteckte, eine beträchtliche Länge aufweisende Schraubendreherwerkzeug nicht genau axial ausgerichtet sondern etwas geneigt verläuft, so dass auf die jeweilige Schraube eine Kraftkomponente in Querrichtung ausgeübt und die Schraube daher ungenau und schräg eingeschraubt wird. Es kann sogar sein, dass das Schraubendreherwerkzeug die von ihm aus dem Magazingurt zu drückende Schraube nicht trifft, so dass mit dem Einschraubvorgang neu begonnen werden muss.

Ein Schraubenmagazin-Vorsatzgerät für ein motorisch antreibbares Schraubgerät nach dem Oberbegriff des Anspruches 1 geht beispielsweise aus US 5,284,074 hervor.

Ausgehend hiervon liegt der vorliegenden Erfindung die Aufgabe zugrunde, ein Schraubenmagazin-Vorsatzgerät der eingangs genannten Art zu schaffen, bei dem das an das Abtriebsteil angesteckte Schraubendreherwerkzeug dauerhaft genau axial ausgerichtet ist.

Diese Aufgabe wird durch ein Schraubenmagazin-Vorsatzgerät für ein motorisch antreibbares Schraubgerät gemäß der technischen Lehre des Anspruchs 1 gelöst.

Auf diese Weise liegt eine Zweipunktführung für das Schraubendreherwerkzeug vor, so dass dieses unabhängig von dem zwischen ihm und der Steckaufnahme des Abtriebsteils vorhandenen Steckspiel mit Bezug auf das sich am Werkstück abstützende Schlittenteil und die jeweilige Schraube ausgerichtet ist und bleibt, so dass sich ein ungestörter, genauer Einschraubvorgang ergibt.

Die Führungseinrichtung ist so ausgestaltet, dass das Schraubendreherwerkzeug in jeder Stellung des Schlittenteils bezüglich des Grundkörpers an mindestens zwei oder vorzugsweise mehreren Führungsaugen geführt ist. Das Schlittenteil ist bezüglich des Grundkörpers zwischen einer Einschraubstellung, bei der das Schraubendreherwerkzeug in Eingriff mit der zu schraubenden Schraube, sofern das Schraubenmagazin eine solche enthält, und einer Weiterschaltstellung verschiebbar. In der Weiterschaltstellung ist das Schraubendreherwerkzeug von der jeweiligen Schraube entfernt bzw. so weit vom Schraubenmagazin entfernt, dass eine Weiterschaltung des Schraubenmagazins möglich ist. Zumindest in den beiden vorgenannten Stellungen, der Weiterschaltstellung und der Schraubstellung, ist das Schraubendreherwerkzeug an mindestens zwei, vorzugsweise allen Führungsaugen geführt. Somit hat das Schraubendreherwerkzeug stets eine optimale Führung an dem Schraubenmagazin-Vorsatzgerät, auch wenn beispielsweise das Schraubgerät von dem Vorsatzgerät entfernt ist.

Das Schraubendreherwerkzeug ist zweckmäßigerweise als ein Bit großer Länge ausgestaltet.

Das Schraubendreherwerkzeug ist beispielsweise von einer Rückseite des Schraubenmagazin-Vorsatzgerätes her in die Führungseinrichtung einsteckbar. Dadurch ist das Auswechseln des jeweiligen Schraubendreherwerkzeugs besonders einfach.

Das Schlittenteil ist so ausgestaltet, dass es von dem Schraubendreherwerkzeug durchgriffen werden kann. Weiterhin ist vorgesehen, daß das Schraubendreherwerkzeug nicht nur das Schlittenteil, sondern auch den Grundkörper insoweit durchgreift, dass es zumindest in der Einschraubstellung, die zum Schrauben der jeweils dem Schraubendreherwerkzeug gegenüber liegenden Schraube des Schraubenmagazins vorgesehen ist, vor eine Vorderseitenfläche des Schraubenmagazin-Vorsatzgerätes, beispielsweise eine Vorderwand, die der Schraube zugewandt ist, und eine hintere Seite bzw. Rückseitenfläche des Schraubenmagazin-Vorsatzgerätes vorsteht, so dass ein Drehmitnahme-Eingriff mit dem Abtriebsteil möglich ist. Somit steht also das Schraubendreherwerkzeug sozusagen vorn und hinten vor eine Vorderseitenfläche und eine Rückseitenfläche des Schraubenmagazin-Vorsatzgerätes vor.

Ein Drehmitnahmebereich des Schraubendreherwerkzeugs steht für einen Drehmitnahmeeingriff mit dem Abtriebsteil nach hinten vor eine am Schraubgerät montierten Zustand dem Schraubgerät zugewandte Rückseitenfläche, beispielsweise eine Bodenwand des Schraubenmagazin-Vorsatzgerätes, insbesondere des Grundkörpers, vor. Das Schraubendreherwerkzeug ist dazu in unmittelbarem Drehmitnahmeeingriff mit dem Schraubgerät. Ein Wellenstück zwischen dem Abtriebsteil und dem Schraubendreherwerkzeug ist nicht nötig.

Die Bodenwand hat beispielsweise eine Durchtrittsausnehmung für den Durchtritt des Schraubendreherwerkzeugs. Vorzugsweise ist die Bodenwand an einer Befestigungspartie des Vorsatzgerätes angeordnet.

Eine besonders vorteilhafte Ausführungsform des Schraubenmagazin-Vorsatzgerätes sieht vor, dass es eine Befestigungspartie zum Anstecken, beispielsweise Aufstecken, an das Schraubgerät aufweist. Die Befestigungspartie ist beispielsweise innenseitig zylindrisch. Die Befestigungspartie hat vorzugsweise eine Steckaufnahme, in die ein Befestigungsteil des Schraubgeräts einsteckbar ist. Das Schraubenmagazin-Vorsatzgerät ist damit einfach an dem Schraubgerät befestigbar. Es versteht sich, dass in einer alternativen Ausführungsform das Schraubenmagazin-Vorsatzgerät auch einen Steckvorsprung aufweisen kann, der in eine korrespondierende Steckaufnahme an dem Schraubgerät einsteckbar ist.

An der Befestigungspartie können beispielsweise Rastmittel oder sonstige Fixiermittel vorgesehen sein, um das Schraubenmagazin-Vorsatzgerät an dem Schraubgerät zu befestigen. Eine besonders vorteilhafte Ausführungsform der Erfindung sieht jedoch vor, dass zwischen dem Schraubendreherwerkzeug und dem Schraubgerät wirkende Rastmittel für eine Rastverbindung vorgesehen sind, so dass das Schraubenmagazin-Vorsatzgerät durch diese Rastverbindung mit beispielsweise dem Abtriebsteil des Schraubgeräts verbindbar ist. Vorzugsweise ist ausschließlich eine Verrastung des Schraubendreherwerkzeugs mit dem Abtriebsteil vorgesehen. Durch beispielsweise ein kräftiges Ziehen am Schraubenmagazin-Vorsatzgerät und/oder am Schraubendreherwerkzeug lässt sich die vorgenannte Verrastung lösen.

Zweckmäßige Ausgestaltungen der Erfindung sind in den Unteransprüchen angegeben.

Nachstehend wird ein Ausführungsbeispiel der Erfindung anhand der Zeichnung erläutert. Es zeigen:
- Figur 1: ein erfindungsgemäßes Vorsatzgerät in seinem Ausgangszustand vor einem Einschraubvorgang im schematischen Längsschnitt und
- Figur 2: das Vorsatzgerät nach Figur 1 in seiner Endposition nach dem Einschraubvorgang.

Das aus der Zeichnung hervorgehende Schraubenmagazin-Vorsatzgerät 1 ist an ein motorisch antreibbares Schraubgerät 2 angebaut, von dem nur das vordere Ende seines Getriebegehäuses 3 und das beim Betrieb um eine Rotationsachslinie 5 rotierende Abtriebsteil 4 dargestellt sind. Das Schraubgerät 2 ist ein Handgerät und kann ein Akkuschrauber oder ein netzbetriebener Schrauber sein. Das Getriebegehäuse 3 bildet einen stirnseitig angeordneten Befestigungshals 6, auf dem eine zumindest innenseitig entsprechend zylindrische Befestigungspartie 7 des Vorsatzgerätes 1 fixiert wird.

Das Abtriebsteil 4 bildet eine Steckaufnahme 8 für ein Schraubendreherwerkzeug 9, das sich im angesteckten Zustand in axialer Richtung nach vorne vom Gerät 2 weg erstreckt. Das Schraubendreherwerkzeug 9 weist eine beträchtliche Länge auf und wird von einem stabartigen Werkzeugschaft 10 mit einem vorderen Schraubendreher-Endbereich 11 und einem hinteren Steck- und Drehmitnahmebereich 12 gebildet.

Der Steck- und Drehmitnahmebereich 12 ist zumindest über einen Teil seiner Länge als Mehrkant, beispielsweise als Sechskant ausgebildet. Die Steckaufnahme 8 ist zumindest über einen Teil ihrer Länge entsprechend mehrkantig, so dass das Schraubendreherwerkzeug im zusammengesteckten Zustand in Drehmitnahmeeingriff mit dem Abtriebsteil 4 steht.

Beim zweckmäßigen Ausführungsbeispiel wird die Steckaufnahme 8 von einer in axialer Richtung im Abtriebsteil 4 verlaufenden Steckausnehmung 13 gebildet. Dementsprechend wird der Steck- und Drehmitnahmebereich 12 des Werkzeugs 9 in die Steckausnehmung 13 eingesteckt. Die Anordnung könnte prinzipiell jedoch auch umgekehrt so getroffen sein, dass das Schraubendreherwerkzeug drehfest auf das Abtriebsteil 4 aufgesteckt werden kann.

Am Abtriebsteil 4 ist im Bereich der Steckausnehmung 13 mindestens eine Rastkugel 14 gelagert, die beim Einstecken des Werkzeugs 9 zum Eingriff in eine Umfangsnut 15 des Steck- und Drehmitnahmebereichs 12 gelangt, so dass das Werkzeug 9 in axialer Richtung festgelegt wird. Durch kräftiges Ziehen am Werkzeug 9 lässt sich die Verrastung lösen und das Werkzeug herausziehen. Das Schraubendreherwerkzeug 9 stellt sozusagen ein Bit großer Länge dar.

Das Vorsatzgerät 1 weist einen länglichen, sich im am Schraubgerät 2 befestigten Zustand von diesem weg erstreckenden Grundkörper 16 auf, mit dem das Vorsatzgerät 1 am Schraubgerät 2 lösbar befestigt wird. Hierzu bildet der Grundkörper 16 an seinem hinteren Ende die auf den Befestigungshals 6 aufgesteckte und dort fixierte zylindrische Befestigungspartie 7. Die zylindrische Befestigungspartie 7 endet an einer Bodenwand 17 des Grundkörpers 16, die eine zentrale Durchtrittsausnehmung 18 für den Durchtritt des Schraubendreherwerkzeugs 9 aufweist.

Das Vorsatzgerät 1 enthält ferner ein Schlittenteil 19, das in axialer Richtung hin und her verschiebbar am Grundkörper 16 geführt ist. Hierzu sind am Grundkörper 16 Längsführungsbahnen 20 angeordnet, denen entlang das Schlittenteil 19 verschoben werden kann. Der Grundkörper 16 kann gehäuseartig ausgebildet und das Schlittenteil 19 in seinem Inneren angeordnet sein, soweit das Schlittenteil 19 nicht über den Grundkörper 16 vorsteht.

Das Schlittenteil 19 weist einen nach vorne in Richtung vom Schraubgerät 2 weg vorstehenden Anschlagkörper 21 mit einem Abstützanschlag 22 auf, der im Anwendungsfall an die Stelle eines Werkstücks 23 angelegt wird, an der eine Schraube 24 in das Werkstück 23 eingeschraubt werden soll. Es versteht sich, dass der Abstützanschlag 22 das Einschrauben nicht behindern darf und daher eine entsprechende Lochung 28 oder dergleichen Aussparung aufweist.

Das Schlittenteil 19 ist in Einschraubrichtung, d.h. in axialer Richtung nach vorne, im Anwendungsfalle zum Werkstück 23 hin federbelastet. Hierzu ist zweckmäßigerweise eine Schraubenfeder 25 vorhanden, die vom Schraubendreherwerkzeug 9 durchgriffen wird und sich mit ihrem rückwärtigen Ende 26 am Grundkörper 16, zweckmäßigerweise an dessen Bodenwand 17, und mit ihrem vorderen Ende 27 am Schlittenteil 19 abstützt.

Dem Vorsatzgerät 1 ist ein Schraubenmagazin 29 zugeordnet, das von einem am Schlittenteil 19 lösbar einzuhängenden Magazingurt 30 gebildet wird, der sich quer zur Einschraubrichtung erstreckt und in Querrichtung aufeinanderfolgende Halterungen zum Halten jeweils einer Schraube 24 aufweist. Der Magazingurt 30 kann mittels einer nicht dargestellten Takteinrichtung schrittweise quer zur Einschraubrichtung vorbewegt werden, so dass die Schrauben nacheinander in eine dem Schraubendreherwerkzeug 9 in axialer Richtung gegenüberliegende Lage gebracht werden können. In Figur 1 ist diese Situation dargestellt, in der eine der Schrauben vor dem Schraubendreherwerkzeug 9 angeordnet ist.

Das Schlittenteil 19 ist so ausgebildet, dass es vom Werkzeug 9 durchgriffen werden kann.

Zum Einschrauben der jeweiligen Schraube 24 wird das Vorsatzgerät 1 mit dem Abstützanschlag 22 des Schlittenteils 19 an das Werkstück 23 angesetzt. Sodann drückt man das Schraubgerät 2 und somit den Grundkörper 26 des Vorsatzgerätes 1 entgegen der Kraft der Schraubenfeder 25 nach vorne, so dass das Werkzeug 9 mit seinem Schraubendreher-Endbereich 11 in Eingriff mit dem Kopf 31 der betreffenden Schraube 24 gelangt und die Schraube aus dem Magazingurt 30 und dann gegen das Werkstück 23 drückt, so dass die Schraube bei eingeschaltetem Schraubgerät 2 eingeschraubt wird (Figur 2). Bei diesem Einschraubvorgang bleibt das Schlittenteil 19 aufgrund der Anlage des Abstützanschlags 22 am Werkstück 23 stehen und taucht weiter in den Grundkörper 16 ein.

Nach dem Einschrauben nimmt der Benutzer das Schraubgerät 2 mit dem Vorsatzgerät 1 von dem Werkstück weg. Das Schlittenteil 19 wird dabei durch die Schraubenfeder 25 wieder nach vorne aus dem Grundkörper 16 gedrückt. Nach dem Weiterschalten des Magazingurts 30 ergibt sich dann wieder die aus Figur 1 hervorgehende Situation.

Das Schlittenteil 19, an dem der Magazingurt 30 eingehängt ist und weitergeschaltet wird, und der Grundkörper 16 sind an den für den Durchlauf des Schraubenmagazins 29 erforderlichen Stellen offen, beispielsweise geschlitzt.

Das Schraubendreherwerkzeug 9 sollte beim Ansetzen an die jeweilige Schraube 24 und beim Einschraubvorgang möglichst exakt axial ausgerichtet sein. Hierzu ist am Schlittenteil 19 eine Führungseinrichtung zum Führen des Schraubendreherwerkzeugs 9 angeordnet, so dass das Werkzeug 9 stets seine Ausrichtung mit Bezug auf das Schlittenteil 19 beibehält.

Die Führungseinrichtung wird von zwei - prinzipiell können es auch mehr als zwei sein - in axialer Richtung mit Abstand zueinander am Schlittenteil 19 angeordneten Führungsaugen 32, 33 gebildet, so dass das Werkzeug 9 an zwei zueinander beabstandeten Stellen gelagert und geführt wird. Das Werkzeug 9 bleibt daher unverändert ausgerichtet und kann sich nicht unabsichtlich schräg stellen.

Die beiden Führungsaugen 32, 33 weisen jeweils eine am Schraubendreherwerkzeug 9 anliegende Führungshülse 34, 35 auf. Die Führungshülsen 34, 35 sind jeweils in einer feststehend am Schlittenteil 19 angeordneten Lagerhülse 36, 37 gelagert. Dabei können die Führungshülsen 34, 35 jeweils einen flanschartig nach radial außen abstehenden Ringbund 38, 39 aufweisen, der in eine entsprechende Ringnut 40, 41 am Innenumfang der betreffenden Lagerhülse 36, 37 eingreift, so dass eine formschlüssige Verbindung hergestellt wird.

Aus der Zeichnung geht ferner hervor, dass der Ringbund 38 bzw. 39 am dem jeweils anderen Führungsauge 33 bzw. 32 zugewandten Ende der betreffenden Führungshülse 34 bzw. 35 angeordnet ist.

Eine weitere zweckmäßige Maßnahme besteht darin, dass das Schlittenteil 19 an seiner der Schraubenfeder 25 zugewandten Seite einen im Durchmesser verjüngten, in axialer Richtung nach hinten hin abstehenden Fortsatz 42 aufweist, auf dem der zugewandte Bereich der Schraubenfeder 25 gelagert ist. An dem Fortsatz 42 ist ferner das hintere Führungsauge 32 angeordnet.

Auf diese Weise erhält man unter gleichzeitiger Lagerung der Schraubenfeder 25 einen möglichst großen Abstand zwischen den beiden Führungsaugen 32, 33.

## Patentansprüche

1. Schraubenmagazin-Vorsatzgerät für ein motorisch antreibbares Schraubgerät (2) mit einem Abtriebsteil (4), das eine Steckaufnahme (8) für ein Schraubendreherwerkzeug (9) aufweist, mit einem am Schraubgerät (2) feststehend anzuordnenden Grundkörper (16), einem Schraubendreherwerkzeug (9) und einem gegen ein Werkstück (23) abstützbaren, verschiebbar am Grundkörper (16) geführten und in Einschraubrichtung federbelasteten Schlittenteil (19), wobei am Schlittenteil (19) eine Führungseinrichtung zum Führen des mit dem Abtriebsteil (4) zusammengesteckten Schraubendreherwerkzeugs (9) angeordnet ist, das durch das Schlittenteil (19) hindurch an der ihm jeweils in axialer Richtung gegenüberliegenden Schraube (24) des Schraubenmagazins (29) angreift, wobei die Führungseinrichtung von mindestens zwei in axialer Richtung mit Abstand zueinander am Schlittenteil (19) angeordneten Führungsaugen (32, 33) gebildet wird, wobei das Schlittenteil (19) bezüglich des Grundkörpers (16) zwischen einer Einschraubstellung zum Eingriff des Schraubendreherwerkzeugs (9) in die ihm jeweils in axialer Richtung gegenüberliegende Schraube (24) des Schraubenmagazins (29) und einer Weiterschaltstellung zum Weiterschalten des Schraubenmagazins (29) in der das Schraubendreherwerkzeug (9) von dem Schraubenmagazin (29) entferntet ist, verschiebbar ist, **dadurch gekennzeichnet, dass** das Schraubendreherwerkzeug (9) in der Einschraubstellung und der Weiterschaltstellung des Schlittenteils (19), insbesondere in jeder Stellung des Schlittenteils (19) bezüglich des Grundkörpers (16), an mindestens zwei, vorzugsweise allen, Führungsaugen (32, 33) geführt ist, und dass das Schlittenteil (19) so ausgestaltet ist, dass es von dem Schraubendreherwerkzeug (9) durchgriffen werden kann, wobei das Schraubendreherwerkzeug (9) zumindest in einer Einschraubstellung zum Eingriff des Schraubendreherwerkzeugs (9) in die ihm jeweils in axialer Richtung gegenüberliegende Schraube (24) des Schraubenmagazins (29) vor eine der Schraube (24) zugewandte Vorderseitenfläche des Schraubenmagazin-Vorsatzgeräts (1) und zu einem Drehmitnahmeeingriff mit dem Abtriebsteil (4) nach hinten vor eine im am Schraubgerät (1) montierten Zustand dem Schraubgerät (2) zugewandte Rückseitenfläche des Schraubenmagazin-vorsatzgeräts (1) vorsteht.

2. Schraubenmagazin-Vorsatzgerät nach Anspruch 1, **dadurch gekennzeichnet, dass** die Führungsaugen (32, 33) jeweils eine am Schraubendreherwerkzeug (9) anliegende Führungshülse (34, 35) aufweisen.

3. Schraubenmagazin-Vorsatzgerät nach Anspruch 2, **dadurch gekennzeichnet, dass** die Führungshülsen (34, 35) jeweils in einer feststehend am Schlittenteil (19) angeordneten Lagerhülse (36, 37) gelagert sind.

4. Schraubenmagazin-Vorsatzgerät nach Anspruch 3, **dadurch gekennzeichnet, dass** die Führungshülsen (34, 35) einen flanschartig nach radial außen abstehenden Ringbund (38, 39) aufweisen, der in eine Ringnut (40, 41) am Innenumfang der betreffenden Lagerhülse (36, 37) eingreift.

5. Schraubenmagazin-Vorsatzgerät nach Anspruch 4, **dadurch gekennzeichnet, dass** der Ringbund (38 bzw. 39) am dem jeweils anderen Führungsauge (33 bzw. 32) zugewandten Ende der betreffenden Führungshülse (34 bzw. 35) angeordnet ist.

6. Schraubenmagazin-Vorsatzgerät nach einem der Ansprüche 1 bis 5, **dadurch gekennzeichnet, dass** das Schlittenteil (19) in Einschraubrichtung durch eine vom Schraubendreherwerkzeug (9) durchgriffene Schraubenfeder (25) federbelastet ist, die sich mit ihrem rückwärtigen Ende (26) am Grundkörper (16) und mit ihrem vorderen Ende (27) am Schlittenteil (19) abstützt.

7. Schraubenmagazin-Vorsatzgerät nach Anspruch 6, **dadurch gekennzeichnet, dass** das Schlittenteil (19) an seiner der Schraubenfeder (25) zugewandten Seite einen im Durchmesser verjüngten, in axialer Richtung abstehenden Fortsatz (42) aufweist, auf dem der zugewandte Endbereich der Schraubenfeder (25) gelagert ist und an dem eines der Führungsaugen (32) angeordnet ist.

8. Schraubenmagazin-Vorsatzgerät nach einem der vorhergehenden Ansprüche, **dadurch gekennzeichnet, dass** das Schraubendreherwerkzeug (9) als ein Bit großer Länge ausgestaltet ist.

9. Schraubenmagazin-Vorsatzgerät nach einem der vorhergehenden Ansprüche, **dadurch gekennzeichnet, dass** das Schraubendreherwerkzeug (9) von einer Rückseite und/oder von einer Vorderseite des Schraubenmagazin-Vorsatzgeräts (1) her in die Führungseinrichtung einsteckbar ist.

10. Schraubenmagazin-Vorsatzgerät nach einem der vorhergehenden Ansprüche, **dadurch gekennzeichnet, dass** ein Drehmitnahmebereich (12) des Schraubendreherwerkzeugs (9) für einen Drehmitnahmeeingriff mit dem Abtriebsteil (4) nach hinten vor eine vor eine im am Schraubgerät (1) montierten Zustand dem Schraubgerät (2) zugewandte Rückseitenfläche, insbesondere vor eine Bodenwand (17) des Schraubenmagazin-Vorsatzgeräts (1), insbesondere des Grundkörpers (16), vorsteht.

11. Schraubenmagazin-Vorsatzgerät nach Anspruch 10, **dadurch gekennzeichnet, dass** die Bodenwand (17) eine Durchtrittsausnehmung (18) für den Durchtritt des Schraubendreherwerkzeugs (9) aufweist und/oder an einer Befestigungspartie (7) des Vorsatzgerätes (1) angeordnet ist.

12. Schraubenmagazin-Vorsatzgerät nach einem der vorhergehenden Ansprüche, **dadurch gekennzeichnet, dass** es eine insbesondere innenseitig zylindrische Befestigungspartie (7) zum Anstecken an das Schraubgerät (2) aufweist.

13. Schraubenmagazin-Vorsatzgerät nach Anspruch 12, **dadurch gekennzeichnet, dass** die Befestigungspartie (7) eine Steckaufnahme zum Einstecken eines Befestigungshalses (6) des Schraubgeräts (2) aufweist.

## Claims

1. Screw magazine attachment for a power screwdriver (2) with an output member (4) which has a socket (8) for a screwdriving tool (9), with a body (16) to be fitted immovably to the screwdriver (2), a screwdriving tool (9), and a slide part (19) which may be supported against a workpiece (23), guided slidably on the body (16), and which is spring-loaded in the direction of screwing-in, wherein there is provided on the slide part (19) a guiding device to guide the screwdriving tool (9) connected to the output member (4), which acts through the slide part (19) on the respective screw (24) of the screw magazine (29) lying opposite in the axial direction, wherein the guiding device is formed by at least two guide rings (32, 33) located on the slide part (19) with axial clearance from one another, wherein the slide part (19) is slidable relative to the body (16) between a screwing-in position to engage the screwdriving tool (9) in the respective screw (24) of the screw magazine (29) lying axially opposite, and an advance position for advancing the screw magazine (29) in which the screwdriving tool (9) is removed from the screw magazine (29), **characterised in that** the screwdriving tool (9) in the screwing-in position and the advance position of the slide part (19), in particular in each position of the slide part (19) relative to the body (16), is guided on at least two, preferably all, guide rings (32, 33), and that the slide part (19) is so designed that the screwdriving tool (9) is able to reach through it, wherein the screwdriving tool (9) protrudes, at least in a screwing-in position for the screwdriving tool (9) to engage in the respective screw (24) of the screw magazine (29) lying axially opposite, from a front side face of the screw magazine attachment (1) facing the screw (24), and for rotary driving engagement with the output member (4) towards the rear, from a rear side face of the screw magazine attachment (1) facing the screwdriver (2) when the screw magazine attachment (1) is mounted on the screwdriver (2).

2. Screw magazine attachment according to claim 1, **characterised in that** each of the guide rings (32, 33) has a guide sleeve (34, 35) fitting up against the screwdriving tool (9).

3. Screw magazine attachment according to claim 2, **characterised in that** each of the guide sleeves (34, 35) is mounted in a bearing sleeve (36, 37) fitted immovably to the slide part (19).

4. Screw magazine attachment according to claim 3, **characterised in that** the guide sleeves (34, 35) have a flange-like collar (38, 39) protruding radially outwards, which engages in an annular slot (40, 41) on the inner periphery of the bearing sleeve (36, 37) concerned.

5. Screw magazine attachment according to claim 4, **characterised in that** the collar (38 or 39) is located on the respective end of the guide sleeve (34 or 35) concerned facing the other guide ring (33 or 32).

6. Screw magazine attachment according to any of claims 1 to 5, **characterised in that** the slide part (19) is spring-loaded in the direction of screwing-in by a coil spring (25) through which the screwdriving tool (9) reaches, and which rests with its rear end (26) on the body (16) and its front end (27) on the slide part (19).

7. Screw magazine attachment according to claim 6, **characterised in that** the slide part (19) has on its side facing the coil spring (25) an axially protruding extension (42), tapering in diameter, on which the facing end section of the coil spring (25) is mounted and on which one of the guide rings (32) is located.

8. Screw magazine attachment according to any of the preceding claims, **characterised in that** the screwdriving tool (9) is in the form of a long bit.

9. Screw magazine attachment according to any of the preceding claims, **characterised in that** the screwdriving tool (9) may be inserted into the guiding device from a rear side and/or from a front side of the screw magazine attachment (1).

10. Screw magazine attachment according to any of the preceding claims, **characterised in that** a rotary driving section (12) of the screwdriving tool (9) for rotary driving engagement with the output member (4) extends rearwards from a rear side face which faces the screwdriver (2) when fitted to the screwdriver (2), in particular from a base (17) of the screw magazine attachment (1), in particular the body (16).

11. Screw magazine attachment according to claim 10, **characterised in that** the base (17) has a feed-through opening (18) for the passage of the screwdriving tool (9) and/or is mounted on a mounting section (7) of the attachment (1).

12. Screw magazine attachment according to any of the preceding claims, **characterised in that** it has a cylindrical mounting section (7), in particular on the inside, for fitting on to the screwdriver (2).

13. Screw magazine attachment according to claim 12, **characterised in that** the mounting section (7) has a socket for insertion of a mounting neck of the screwdriver (2).

## Revendications

1. Dispositif frontal avec chargeur de vis pour une visseuse (2) actionnée par un moteur, comportant un élément mené (4), qui est muni d'un logement d'enfichage (8) pour un outil de type tournevis (9), comportant un corps de base (16) à agencer de manière fixe sur la visseuse (2), un outil de type tournevis (9) et un chariot (19), qui peut prendre appui sur une pièce à visser (23) et qui est logé de manière mobile sur le corps de base (16) et est sollicité par un ressort dans la direction de vissage, un dispositif de guidage étant disposé sur le chariot (19) et étant destiné à guider l'outil de type tournevis (9) enfiché dans l'élément mené (4), lequel passe à travers le chariot (19) et entre en prise avec la vis (24) qui lui fait face dans la direction axiale dans le chargeur de vis (29), le dispositif de guidage étant formé par au moins deux coulisses de guidage (32, 33), disposées sur le chariot (19) à distance l'une de l'autre dans la direction axiale, le chariot (19) étant mobile par rapport au corps de base (16) entre une position de vissage pour engager l'outil de type tournevis (9) dans la vis (24), qui lui fait respectivement face dans la direction axiale dans le chargeur de vis (29), et une position de transfert pour le transfert du chargeur de vis (29), dans laquelle l'outil de type tournevis (9) est écarté du chargeur de vis (29), **caractérisé en ce que** l'outil de type tournevis (9), dans la position de vissage et la position de transfert du chariot (19), en particulier dans chaque position du chariot (19) par rapport au corps de base (16), est guidé sur au moins deux, de préférence toutes les coulisses de guidage (32, 33), et **en ce que** le chariot (19) est configuré de telle sorte qu'il est traversé par l'outil de type tournevis (9), ledit outil de type tournevis (9), au moins dans une position de vissage pour engager l'outil de type tournevis (9) dans la vis (24), située respectivement en face de celui-ci dans la direction axiale dans le chargeur de vis (29), s'avançant en saillie devant une surface latérale avant, orientée vers la vis (24), du dispositif frontal avec chargeur de vis (1) et, pour entrer en prise d'entraînement avec l'élément mené (4) étant en saillie vers l'arrière devant une face latérale arrière du dispositif frontal avec chargeur de vis (1), laquelle est orientée vers la visseuse (2) dans la position montée sur la visseuse (2).

2. Dispositif frontal avec chargeur de vis selon la revendication 1, **caractérisé en ce que** les coulisses de guidage (32, 33) comportent chacune une douille de guidage (34, 35) en appui sur l'outil de type tournevis (9).

3. Dispositif frontal avec chargeur de vis selon la revendication 2, **caractérisé en ce que** les douilles de guidage (34, 35) sont logées chacune dans une douille de support (36, 37) montée de manière fixe sur le chariot (19).

4. Dispositif frontal avec chargeur de vis selon la revendication 3, **caractérisé en ce que** les douilles de guidage (34, 35) comportent un collet annulaire (38, 39), qui est en saillie radialement vers l'extérieur à la manière d'une bride et qui s'engage dans une rainure annulaire (40, 41) sur la périphérie intérieure de la douille de support (36, 37) concernée.

5. Dispositif frontal avec chargeur de vis selon la revendication 4, **caractérisé en ce que** le collet annulaire (38 ou 39) est disposé sur l'extrémité de la douille de guidage (34 ou 35) concernée, qui est orientée respectivement vers l'autre coulisse de guidage (33 ou 32).

6. Dispositif frontal avec chargeur de vis selon l'une quelconque des revendications 1 à 5, **caractérisé en ce que** le chariot (19) est sollicité dans la direction de vissage par un ressort cylindrique (25), à travers lequel passe l'outil de type tournevis (9) et qui prend appui avec son extrémité arrière (26) sur le corps de base (16) et avec son extrémité avant (27) sur le chariot (19).

7. Dispositif frontal avec chargeur de vis selon la revendication 6, **caractérisé en ce que** le chariot (19), sur son côté orienté vers le ressort cylindrique (25), comporte un prolongement (42) s'avançant dans la direction axiale et ayant un diamètre plus petit, sur lequel est logée la zone d'extrémité, orientée vers celui-ci, du ressort cylindrique (25) et sur lequel est disposée l'une des coulisses de guidage (32).

8. Dispositif frontal avec chargeur de vis selon l'une quelconque des revendications précédentes, **caractérisé en ce que** l'outil de type tournevis (9) est configuré sous la forme d'un embout de visseuse de grande longueur.

9. Dispositif frontal avec chargeur de vis selon l'une quelconque des revendications précédentes, **caractérisé en ce que** l'outil de type tournevis (9) peut être enfiché dans le dispositif de guidage depuis un côté arrière et/ou un côté avant du dispositif frontal avec chargeur de vis (1).

10. Dispositif frontal avec chargeur de vis selon l'une quelconque des revendications précédentes, **caractérisé en ce qu'**une zone d'entraînement en rotation (12) de l'outil de type tournevis (9), destinée à entrer en prise avec l'élément mené (4), s'avance en saillie vers l'arrière devant une surface latérale arrière orientée vers la visseuse (2) dans la position montée sur la visseuse (2), en particulier devant une paroi de fond (17) du dispositif frontal avec chargeur de vis (1), en particulier du corps de base (16).

11. Dispositif frontal avec chargeur de vis selon la revendication 10, **caractérisé en ce que** la paroi de fond (17) comporte un trou de passage (18) pour le passage de l'outil de type tournevis (9) et/ou est disposée sur une partie de fixation (7) du dispositif frontal (1).

12. Dispositif frontal avec chargeur de vis selon l'une quelconque des revendications précédentes, **caractérisé en ce qu'**il comporte une partie de fixation (7) cylindrique en particulier sur le côté intérieur pour le monter sur la visseuse (2).

13. Dispositif frontal avec chargeur de vis selon la revendication 12, **caractérisé en ce que** la partie de fixation (7) comporte un logement d'enfichage pour enficher un col de fixation (6) de la visseuse (2).
